# EUROPÄISCHE PATENTSCHRIFT

(11) **EP 0 114 953 B1**
(45) Veröffentlichungstag und Bekanntmachung des Hinweises auf die Patenterteilung: **12.10.1988**
(21) Anmeldenummer: 83111292.5
(22) Anmeldetag: 11.11.1983
(51) Int. Cl.: A63C 11/24

(54) **Skistock sowie Schneeauflagekörper für einen Skistock**
Ski pole and snow rest therefor
Bâton de ski et son élément d'appui

(30) Priorität: 26.01.1983 DE 3302556; 19.07.1983 DE 3325900
(43) Veröffentlichungstag der Anmeldung: 08.08.1984
(73) Patentinhaber: Ehemann, Gero, D-2833 Gross Ippener (DE)
(72) Erfinder: Ehemann, Gero, D-2833 Gross Ippener (DE); Mainz, Klaus, Dr., D-2875 Ganderkesee 2 (DE)
(74) Vertreter: Goddar, Heinz J., Dr.

(56) Entgegenhaltungen:
- DE-A- 1 478 108
- DE-A- 2 027 461
- DE-A- 2 649 216
- DE-C- 242 891

## Beschreibung

Die Erfindung betrift einen Skistock mit einer Skistockstange und einem Schneeauflagekörper, wobei der Schneeauflagekörper an einem unteren Endbereich der Skistockstange angebracht und zumindest teilweise als nach unten geöffneter Schalenkörper ausgebildet ist und der Schalenkörper eine Auslenkmanschette aufweist, die ein gleichsam gelenkartiges Bewegen der Skistockstange relativ zu dem unterhalb der Auslenkmanschette befindlichen Teil des Schalenkörpers ermöglicht und wobei ein im wesentlichen an die Form des Schalenkörpers angepaßter Strukturkörper vorgesehen ist.

Skistöcke dienen bekanntlich beim Skifahren als Hilfsgeräte zur Verbesserung des Gleichgewichtes, zur Richtungsänderung und zur Unterstützung bei Geländesprüngen. Insbesondere beim sogenannten Langlauf dienen die Skistöcke auch wesentlich zum kraftvollen Abstoßen und zur Einleitung und Unterstützung des Vorwärtsgleitens.

Bekannte Skistöcke sind derart aufgebaut, daß sie an ihrem unteren Ende einen sogenannten Schneeteller aufweisen, einen im wesentlichen kreisförmigen, flachen Körper, der ein zu tiefes Eindringen des Skistockes in den Schnee verhindert. Das untere Ende der Skistockstange ist in der Regel mehr oder weniger spitz zulaufend ausgebildet, um ein Wegrutschen des Skistocks zu verhindern. Dabei ist der Schneeteller in der Regel etwa mit dem Abstand einer Handbreite oberhalb des spitz zulaufenden unteren Endes der Skistockstange angeordnet.

Es ist auch bereits ein Skistock vorgeschlagen worden, bei dem die Skistockspitze durch einen nach unten geöffneten Schalenkörper ersetzt ist (vgl. bspw. CH-PS-545 635). Bei einem Skistock gemäß diesem Vorschlag ist also der Gefahr entgegengewirkt, daß das spitz zulaufende untere Ende der Skistockstange bspw. bei einem Sturz oder sonstigen Gelegenheiten zu Verletzungen führt. Jedoch ist auch ein Skistock gemäß diesem Vorschlag noch mit verschiedenen Nachteilen behaftet, was nicht zuletzt auch daran zu erkennen ist, daß ein Skistock gemäß diesem Prinzip, nämlich mit einem die Skistockspitze ersetzenden nach unten geöffneten Schalenkörper, sich bislang noch nicht in dem Maße, wie es aus Sicherheitsgründen wünschenswert wäre, hat durchsetzen können. So ist der aus der obengenannten Druckschrift bekannte Schneeauflagekörper durchgängig mit der gleichen bzw. im oberen Bereich zunehmenden Wandstärke ausgebildet. Beim Aufsetzen des Skistocks auf eine relativ harte Schneefläche ergibt sich daher je nach den Materialeigenschaften des Schneeauflagekörpers ein unterschiedliches Verhalten. Wenn der Schneeauflagekörper bspw. aus einem relativ harten Kunststoff besteht, kann sich der Schneeauflagekörper in sich nur wenig verbiegen, so daß auf unebener Unterfläche oder etwa bei vorgreifendem oder rückwärtigem Aufsetzen des Skistocks durch den Skiläufer nur ein abschnittsweises Aufsetzen des Schneeauflagekörpers auf der Schneeunterfläche ergibt. Gleichzeitig spürt der Skifahrer dann in der Hand eine mehr oder weniger starke ablenkende Reaktionskraft. Wenn dagegen das Material des Schneeauflagekörpers relativ weich gewählt ist, knickt der Schneeauflagekörper bei außermittiger Belastung unkontrolliert je nach den speziellen Aufsetzbedingungen ein. Da in diesem Fall auch der Randbereich in gleicher Weise relativ weich ist, kann der Schneeauflagekörper auch vollkommen umknicken, so daß der Rand des Schalenkörpers nicht mehr auf der Schneefläche aufsitzt, der Skistock also ggf. gar nicht greift.

Ein sicheres Aufsetzen und Greifen ist mit dem bekannten Skistock weiterhin auch deshalb nicht immer zufriedenstellend möglich, da bspw. auf vereistem, mit relativ dünner Schneedecke bedecktem Boden der Schneeauflagekörper keinen Halt findet.

Bei einem weiteren bekannten Skistock (vgl. DE-OS-14 78 108) ist ein Skistockteller vorgesehen, der eine Auslenkmanschette besitzt, die ein gelenkartiges Bewegen des Skistocktellers relativ zu der Skistockstange ermöglicht. Darüber hinaus ist es aus dieser Entgegenhaltung auch bekannt, in dem Skistockteller eine Einlage aus dünnem Federstahlblech vorzusehen. Schließlich weist dieser bekannte Skistock auch ein Stockende in Form einer Skistockspitze auf, welches mit der erwähnten Verletzungsgefahr verbunden ist.

Ausgehend von dem zuletzt genannten Stand der Technik stellt sich der Erfindung die Aufgabe, einen Skistock anzugeben, bei dem die Verletzungsgefahr verringert ist, die Griffigkeit des Stockes jedoch erhalten bleibt.

Diese Aufgabe ist durch die im Kennzeichnungsteil des Anspruches 1 angegebenen Merkmale gelöst.

Die vorgesehene Auslenkmanschette kann in verschiedener Weise ausgebildet sein. Bspw. können strebenartige, etwa als Federstangen wirkende Verbindungen zwischen dem Schalenkörper und der Skistockstange vorgesehen sein, auch etwa eine einfache Spiralfeder mit entsprechender Federkonstante. In Ausgestaltung der Erfindung ist jedoch bevorzugt vorgesehen, daß die Auslenkmanschette als in den Schalenkörper integrierter Bereich reduzierter Wandstärke realisiert ist. Diese Ausgestaltung erweist sich als vorteilhaft, da zusätzliche, lediglich auf diese Funktion abgestimmte Einzelteile nicht erforderlich sind, keine Bereiche geschaffen sind, in denen sich Schnee oder Eis ansetzen kann, was allgemein schon aus Gewichtsgründen als störend empfunden wird, und insgesamt diese Realisierung besonders raum- und gewichtsparend ist. Gegenüber einem insgesamt starren Schalenkörper weist die erfindungsgemäße Ausgestaltung insofern nochmals günstigere Eigenschaften auf, als bei Stürzen, unsachgemäßen Handhabungen beim Liftfahren und ähnlichen Gelegenheiten der Schalenkörper in diesem Bereich gelenkartig Beanspruchungen folgen kann, insofern also auch in sicherheitsmäßiger Hinsicht nochmals vorteilhaft ist.

Der erfindungsgemäße Skistock kann im Einzelnen nun noch in verschiedener Weise ausgebildet sein. Bevorzugt ist zunächst vorgesehen, daß der Schalenkörper rotationssymmetrisch zu einer zentralen Mittelachse ausgeführt ist. Hinsichtlich der äußeren Gestaltung des Schneeauflagekörpers wird damit erreicht, daß ein Hängenbleiben oder Verkanten des Schneeauflagekörpers und damit des Skistocks weitestgehend ausgeschlosen ist. Darüber hinaus führt eine derartige Ausgestaltung des Schneeauflagekörpers aber auch zu relativ gleichmäßigen, beim Aufsetzen auf die Schneefläche auftretenden Reaktionskräften innerhalb des Schneeauflagekörpers. Einzelne Bereiche des Schneeauflagekörpers sind nicht etwa durch eine vergrößerte Hebelwirkung beansprucht.

Weiterhin ist der Schneeauflagekörper bevorzugt mit einem in einer Querschnittsdarstellung im wesentlichen gerade verlaufenden Flankenbereich ausgebildet, der mit der Mittelachse einen Flankenwinkel einschließt. Dieser Flankenwinkel ist in der Regel ein spitzer Winkel, wobei durch Variation des Winkels und einer Breite des Flankenbereiches der nach unten offene Hohlraum des Schneeauflagekörpers im wesentlichen festgelegt ist.

Wenn zuvor und im folgenden die Bestimmung "unten" bzw. "oben" gegeben ist, so ist dies immer ausgehend von der Betrachtung eines Skistocks in normaler Stellung gewählt. "Unten" bedeutet also in Richtung auf die Schneefläche und "oben" in entgegengesetzter Richtung.

Als zweckmäßig hat sich bezüglich des Flankenbereiches ein Flankenwinkel zwischen dem Flankenbereich und der Mittelachse von etwa 70° erwiesen. Vorteilhaft ist, daß bei einem derartigen Winkel der zwischen dem Schneeauflagekörper und einer Schneefläche eingeschlossene Hohlraum (als Körper gesehen) relativ flach ist, womit sich schon bei relativ dünner Schneedecke ein Komprimierungseffekt einstellt, der die Verrutschungssicherheit des Skistocks erhöht.

In weiterer Ausgestaltung läuft der Flankenbereichh in einen Randbereich aus, wobei der Randbereich mit der Mittelachse einen von dem Flankenwinkel abweichenden Randwinkel einschließt. Gewöhnlich ist dies bezüglich der Mittelachse ein spitzerer Winkel, d, h. der Randbereich ist in bezug auf den Flankenbereich zu der Mittelachse hin abknickend abgesetzt.

Als besonders zweckmäßig hat es sich erwiesen, den Randbereich derart auszubilden, daß er im Querschnitt im wesentlichen sich nach unten verjüngend keilförmig erscheint. Dies bedeutet, daß bezüglich einer Außenfläche eines Flankenbereichs der Übergang des Flankenbereichs in den Randbereich wulstartig ausgeformt ist. Damit ergibt sich beim Aufsetzen des Skistocks auf eine Schneefläche nicht nur im Inneren des Schneeauflagekörpers der schon beschriebene Komprimierungseffekt, sondern auch im äußeren Randbereich. Auch eine nur teilweise Belastung des Schneeauflagekörpers, etwa bei wellenartigem Untergrund, hindert also nicht nur ein teilweises Anliegen des Schneeauflagekörpers an einem im Inneren des Schneeauflagekörpers ausgebildeten Schneekörper, sondern auch ein an dem anschließenden Halbkreis gegebenes Anliegen des Schneeauflagekörpers an äußeren komprimierten Schneebereichen den Skistock an ein Versetzen.

In weiterer Ausgestaltung ist der Schneeauflagekörper im Bereich der Mittelachse mit einer kegelartigen, nach unten vorstehenden Zentrumsausformung versehen. Diese Zentrumsausformung vergrößert bspw. die Anlagefläche des Schneeauflagekörpers an dem in der nach unten offenen Ausformung des Schneeauflagekörpers sich ausbildenden Schneekörper und ergibt einen zentralen Aufsetzpunkt der etwa bei unebenen Geländeverhältnissen vorteilhaft ist. Die Zentrumsausformung kann die Form eines Doppelkegels haben, wobei ein weiter nach unten vorstehendes Spitzkegelteil einen kleineren Kegelwinkel aufweist, als ein nach oben anschließendes Flachkegelteil. Insgesamt ist jedoch die Spitze der Zentrumsausformung nur soweit nach unten vorstehend ausgebildet, daß bei einem Aufsetzen des Schneeauflagekörpers auf eine Schneefläche immer zunächst und im wesentlichen der Randbereich mit der Schneefläche in Kontakt kommt.

In weiterer vorteilhafter Ausgestaltung ist der Schneeauflagekörper mit einem sich nach oben erstreckenden Halterungsschaft zur Halterung des Skistocks versehen. Der Halterungsschaft ist mit einer im wesentlichen zylindrischen Halterungsöffnung ausgebildet.

Als Besonderheit ist in dem Halterungsschaft ein nutartiger, sich (nur) nach außen öffnender Schlitz vorgesehen, der sennkrecht in dem Halterungsschaft verläuft. Dieser Schlitz erweist sich bspw. insofern als vorteilhaft, als er gleichsam als "Solldehnungsbereich" ein Hineinstecken der Skistockstange in den Halterungsschaft erleichtert.

Hierzu ist es auch zweckmäßig, daß die Halterungsöffnung in einem oberen Bereich sich konisch erweiternd ausgeführt ist, so daß eine Skistockstange zunächst relativ einfach in die Halterungsöffnung eingeführt werden kann und erst ab einer gewissen Einführtiefe ein erheblicher Einführwiderstand zu überwinden ist.

Als besonders vorteilhaft hat es sich erwiesen, die Halterungsöffnung als zumindest teilweise in die Zentrumsausformung hineinragend auszuführen. Das untere Ende der Skistockstange hat damit einen relativ geringen höhenmäßigen Abstand zu den Randbereichen, was bei dem typischen, beim Skifahren auftretenden "Arbeiten" der Skistockstange, nämlich einer mehr oder weniger starken Auslenkung aus der Senkrechten, dazu führt, daß ein nicht belasteter Randbereich von einer Schneefläche oder dgl. nicht abgehoben wird. Für diesen Erfolg ist gleichzeitig in kombinatorischer Weise auch der gewählte Flankenwinkel ursächlich.

In weiterer Ausgestaltung ist in den Halterungsschaft ein Spiralfederelement integriert, in der Weise, daß eine Symmetrieachse des Spiralfederelements mit der Rotationsachse des Schneeauflagekörpers zusammenfällt. Neben einer gewissen Unterstützung der Stabilität des Halterungsschaftes ist das Spiralfederelement sehr wesentlich in bezug auf die Halterung der Skistockstange in dem Halterungsschaft von Bedeutung. Dazu ist das Spiralfederelement mit einem Durchmesser gewählt, daß ein oder mehrere Gewindegänge im Inneren der Halterungsöffnung zumindest teilweise freiliegen. Zweckmäßigerweise liegen die Gewindegänge im konischen Bereich der Halterungsöffnung frei, während sie im zylindrischen Bereich der Halterungsöffnung überdeckt sind.

Beim Einführen eine Skistockstange in die Halterungsöffnung schneidet gegebenenfalls das Spiralfederelement in die Skistockstange gleichsam gewindeartige Gänge ein, so daß die Verankerung der Skistockstange in der Halterungsöffnung nicht nur aufgrund eines Preßsitzes gegeben ist, sondern auch eine Verschraubung stattfindet. Im Hinblick auf diese Funktion kann das Spiralfederelement aus Aluminium gefertigt sein, da es auf bedeutende elastische Eigenschaften nicht ankommt.

Der Schalenkörper selbst ist weiterhin bevorzugt ein Kunststoffkörper, wobei sich als zweckmäßig ein Kunststoff auf Polyethylen-Basis, wie z. B. Anitel EN 400 (Enka Werke) erwiesen hat, der eine Shore-Härte von 40 D aufweist.

Die freiliegenden Aufsetzkanten des Strukturkörpers sind bevorzugt mit einer großen Anzahl von sägezahnartigen Spitzen versehen. Diese Spitzen sind jedoch nicht über den ganzen Umfang des Randbereiches vorgesehen, sondern nur bereichsweise, insgesamt über etwa 2/3 der Umfangslänge des Randbereiches sich erstreckend.

In weiterer vorteilhafter Ausgestaltung ist der Strukturkörper mit Ausnehmungen versehen, insbesondere in dem Randbereich, dem Flankenbereich und der Zentrumsausformung (soweit vorgesehen) des Schneeauflagekörpers zugeordneten Bereichen des Strukturkörpers. Diese Ausnehmungen ermöglichen zunächst den Strukturkörper mit relativ geringem Gewicht herzustellen, was allgemein für die Funktionstüchtigkeit des Skistocks, also um ein möglichst rasches und ungehindertes Aufsetzen des Skistockes an einer gewünschten Stelle zu ermöglichen, von Vorteil ist. Darüber hinaus hat sich jedoch überraschenderweise gezeigt, daß die Ausnehmungen sich besonders günstig in bezug auf die Einbettung des Strukturkörpers in dem Kunststoffkörper auswirken. Der im Bereich der Ausnehmungen durchgängig vorhandene Kunststoff erzeugt eine vielfach nietenartige Verklammerung des Kunststoffes an der Oberseite des Strukturkörpers mit dem Kunststoff an der Unterseite des Strukturkörpers. Daher sind die Ausnehmungen auch im Randbereich, jedenfalls in den Bereichen des Randbereiches, in denen eine Aufsetzkante ausgebildet ist, vorhanden, da die weiter oben beschreibene keilartige Ausgestaltung des Randbereiches natürlich auch gewisse Reaktionskräfte auf den Kunststoff hervorruft und ihn zurückzudrängen sucht. Die nietenartige Verklammerung des Kunststoffes auch in diesen Randbereichen schließt eine Lösung des Kunststoffes von dem Strukturkörper praktisch vollkommen aus.

Der Strukturkörper ist bevorzugt aus Aluminium hergestellt. Eine Härtung des Strukturkörpers erweist sich zunächst vorteilhaft im Hinblick auf die Aufsetzkanten, die damit vor einem Verschleißangriff weitgehend geschützt sind.

Insbesondere wenn die Härtung durch die Ausbildung einer relativ starken Aluminiumoxidschicht, bspw. in einer Schichtdicke von 30 - 50 µm, oder durch Flammenbeschichtung im Plasmaverfahren realisiert ist, ergibt sich jedoch noch ein überraschender Effekt im Hinblick auf die Haftung des Kunststoffs an dem Strukturkörper.

Die zuvor genannten Härtungsverfahren rauhen die Oberfläche des Strukturkörpers sehr wesentlich auf, was eine intensive Haftung des Kunststoffs an dem Strukturkörper begünstigt.

Alternativ zu der weiter oben beschriebenen Ausgestaltung des Schneeauflagekörpers kann es auch zweckmäßig sein, daß der Schneeauflagekörper zumindest in seinem Innenprofil annähernd halbellipsenförmig ausgebildet ist.

Ein ein Verrutschen ausschließendes Aufsetzen des Skistockes kann weiterhin wesentlich dadurch unterstützt werden, daß der nach unten weisende Randbereich des Schneeauflagekörpers zinnenartige Ausformungen aufweist. Diese zinnenartigen Ausformungen können nur in dem Strukturkörper oder aber auch in dem Strukturkörper und dem Kunststoffkörper vorgesehen sein. Beim Zusammenwirken mit Schnee ergeben die zinnenartigen Ausformungen insbesondere auch eine Stabilität des erfindungsgemäßen Skistockes um seine Längsachse. Es ist ein weiterer Vorteil eines so ausgestalteten Schneeauflagekörpers, daß er eine Steigerung der Haftfähigkeit des erfindungsgemäßen Skistockes durch die Ausbildung zinnenartiger Ausformungen zuläßt, daß also spitz zulaufende Ausformung im Randbereich des Schneeauflagekörpers nicht unbedingt notwendig sind. Es hat sich als zweckmäßig erwiesen, die zinnenartigen Ausformungen zu realisieren indem in dem Randbereich des Schneeauflagekörpers regelmäßig über den Umfang des Randbereiches verteilte halbkreisförmige Ausnehmungen vorgesehen sind.

Der Schneeauflagekörper kann weiterhin im Bereich seiner Mittelachse einen nach oben sich erstreckenden Zylinderansatz aufweisen. Die Bedeutung dieses Zylinderansatzes, der nach oben bevorzugt ein Abschluß in Form einer Halbkugelkalotte aufweist, kann zunächst in einer einfachen, zentrierenden Befestigungsmöglichkeit für ein Federelement, das in dem Halterungsschaft vorgesehen sein kann, liegen. Der Zylinderansatz eignet sich aber auch besonders zur Anbringung eines Halterungselementes, das eine Befestigung eines nach unten gerichteten, im Inneren des Schneeauflagekörpers sich erstreckenden Elementes ermöglicht. Insbesondere kann dies eine einer herkömmlichen Skistockspitze vergleichbare Spitze sein. Die Anbringung einer solchen Spitze im Inneren des Schneeauflagekörpers schließt eine Verletzungsgefahr eben durch den umgebenden Schneeauflagekörper immer noch weitestgehend aus, kann jedoch in bestimmten Anwendungsfällen eine nochmals verbesserte Rutschfestigkeit des Skistocks ergeben.

Das Halterungselement im Inneren des Zylinderansatzes kann in einfacher Weise bspw. ein rohrförmiges, ein Innengewinde aufweisendes Teil sein, das mit dem Zylinderansatz verklebt, verschweißt oder in anderer Weise verbunden ist. In gleicher Weise, wie etwa bei Fußballschuhen die Stollen je nach Geländeart auszuwechseln sind, kann so eine Skistockspitze auswechselbar vorgesehen sein.

Weitere Einzelheiten besonderer Ausführungsarten der Erfindung ergeben sich aus der nachfolgenden Beschreibung der lediglich Ausführungsbeispiele darstellenden Zeichnung.

Auf der beigefügten Zeichnung zeigt:
Fig. 1 einen erfindungsgemäßen Skistock, teilweise geschnitten;
Fig. 2 eine Draufsicht auf einen Gegenstand gemäß Fig. 1, bei herausgenommener Skistockstange;
Fig. 3 eine vergrößerte Darstellung des Randbereiches des Schneeauflagekörpers in einer Darstellung gemäß Fig. 1;
Fig. 4 eine Draufsicht auf den Strukturkörper in einem Schneeauflagekörper gemäß Fig. 1;
Fig. 5 eine Darstellung gemäß Fig. 4, geschnitten entlang der Linie VII - VII, und
Fig. 6 eine ausschnittsweise Darstellung eines Zylinderansatzes mit Anbringungsmöglichkeit für eine Spitze im Inneren des Schneeauflagekörpers.

Zeichnerisch dargestellt ist in Fig. 1 der Schneeauflagekörper 1 eines erfindungsgemäßen Skistockes, sowie zum Teil ein mit dem Schneeauflagekörper 1 verbundener Skistock 23.

Wie zunächst Fig. 1 zu entnehmen ist, besteht der Schneeauflagekörper 1 aus einem Schalenkörper 2 mit einem daran angeformten Halterungsschaft 10.

In den Schalenkörper 2 ist eine Auslenkmanschette 21 integriert, die bei dem Ausführungsbeispiel als Bereich reduzierter Wandstärke des Schalenkörpers 2 realisiert ist. Fig. 1 ist zu entnehmen, daß die Auslenkmanschette 21 durch eine kreisringförmige Ausnehmung im Inneren des Schalenkörpers 2 nach außen in Erscheinung tritt, jedoch an der (dem Skifahrer zugewandten) Oberfläche des Schalenkörpers 2 hier nicht zu erkennen ist.

Der Schalenkörper ist rotationssymmetrisch zu einer zentralen Mittelachse 3 ausgebildet und weist einen im wesentlichen gerade verlaufenden Flankenbereich 4 auf, der mit der Rotationsachse 3 einen Flankenwinkel von etwa 70° einschließt. Der Flankenbereich 4 läuft in einen Randbereich 5 aus, der mit der Mittelachse 3 einen von dem Flankenwinkel abweichenden Randwinkel β einschließt. Der Randwinkel β ist in bezug auf einen mittleren Verlauf des Randbereiches 5 definiert. Jedoch verläuft bei dem Ausführungsbeispiel auch der innere Randbereich 5 entsprechend dem Randwinkel β. Bevorzugt beträgt der Randwinkel β etwa 20'.

Wie insbesondere Fig. 3 zu entnehmen ist, ist der Randbereich 5 im Querschnitt im wesentlichen sich nach unten verjüngend keilförmig ausgebildet.

Weiterhin ist der Schneeauflagekörper 1 im Bereich der Mittelachse mit einer kegelartigen, nach unten vorstehenden Zentrumsausformung 6 ausgebildet. Die Zentrumsausformung 6 kann die Form eines Doppelkegels besitzen, im Falle des Ausführungsbeispiels gemäß Fig. 1 ist jedoch lediglich die Form eines einfachen Kegels vorgesehen. Im Falle des Doppelkegels ist ein nach unten vorstehender Spitzkegelteil und ein sich nach oben anschließender Flachkegelteil vorhanden.

Insgesamt ist die Zentrumsausformung 6 derart vorgesehen, daß eine Spitze 9 nur in einem Ausmaß nach unten vorstehend ausgebildet ist, daß bei Auflage des Schneeauflagekörpers 1 auf einer ebenen Auflagefläche nur der Randbereich 5 in Kontakt mit der Auflagefläche ist.

Weiterhin weist der Schneeauflagekörper 1 einen im wesentlichen im Inneren des Schalenkörpers 2 angeordneten Strukturkörper 15 auf, der in den Fig. 4 und 5 auch isoliert dargestellt ist. In den Randbereichen 5 ragt der Strukturkörper 15 aus dem Schalenkörper 2 zur Bildung von Aufsetzkanten 16 hervor. Wie Fig. 5 zu entnehmen ist, sind die Aufsetzkanten 16 nicht durchgängig ausgebildet sondern nur über etwa 2/3 der Umfangslänge des Randbereiches 5.

Der Strukturkörper 15 ist weiterhin mit Ausnehmungen 17 versehen, die teilweise langlochförmig und teilweise kreisförmig ausgebildet sind.

Der Strukturkörper 15 ist in seinem oberen Bereich mit einer kreisringförmigen Ausnehmung ausgebildet, um eine ausreichend leichte Bewegungsmöglichkeit der Auslenkmanschette 21 sicherzustellen. Vorteilhaft ist es in diesem Fall, den Rand des Strukturkörpers 15 mit einem Randumschlag 24 auszubilden. Dies hilft, einem Aufreißen des Kunststoffes am Übergang Strukturkörper 15/ Kunststoffkörper vorzubeugen.

Der Halterungsschaft 10 des Schneeauflagekörpers 1 ist mit einer im wesentlichen zylindrischen Halterungsausnehmung 11 versehen, die in ihrem oberen Bereich sich konisch erweiternd ausgeführt ist.

Die Halterungsausnehmung 11 ragt in ihrem unteren Bereich bis in die Zentrumsausformung 6 hinein.

Zu dem Spiralfederelement 13 ist noch darauf hinzuweisen, daß es im Falle des Ausführungsbeispieles gemäß Fig. 1 gleichsam "freifliegend" in den Halterungsschaft 10 integriert ist.

Wie auch schon ausgeführt, ist der Schneeauflagekörper 1 bevorzugt ein Kunststoffkörper, während der Strukturkörper 15 und das Spiralfederelement 13 aus Aluminium hergestellt sind.

Weiterhin ist der Halterungsschaft 10 mit einem nutartigen, sich nach außen öffnenden Schlitz 12 ausgestattet (vgl. insbesondere Fig. 2).

Im Zusammenhang mit Fig. 3 ist noch zu erkennen, daß die in dem Strukturkörper 15 vorgesehenen Ausformungen 17 eine nietenartige Verklammerung des Kunststoffs mit dem Strukturkörper 15 ermöglichen.

In dem nach unten weisenden Randbereich 5 des Schneeauflagekörpers 1 können zinnenartige Ausformungen vorgesehen sein. Die zinnenartigen Ausformungen ergeben sich durch weiterhin im Randbereich 5 des Schneeauflagekörpers 1 mit regelmäßigem Abstand vorgesehene halbkreisförmige Ausnehmungen.

Der Schneeauflagekörper 1 kann gemäß Fig. 6 im Bereich der Mittelachse 3 einen Zylinderansatz 22 aufweisen. Der Zylinderansatz 22 ist nach oben in Form einer Halbkugelkalotte 27 abgeschlossen. Die (nicht dargestellte) Skistockstange ist mit dem Schneeauflagekörper 1 in diesem Fall über das Spiralfederelement 13 verbunden. Das Spiralfederelement 13 übergreift in einem Endbereich den Zylinderansatz 22. Hier kann im übrigen das Spiralfederelement 11 auch eine Einfederungs- und Gelenksfunktion übernehmen, wobei es dann natürlich aus Federstahl gebildet ist. Das Spiralfederelement 13 und der Schneeauflagekörper 1 sind bei diesem Ausführungsbeispiel in einen Gummi- oder Kunststoffkörper einvulkanisiert.

Der Zylinderansatz 22 weist noch ein Halterungselement 30 auf, mit dem ein nach unten gerichtetes Element in den Zylinderansatz 22 und damit in dem Schneeauflagekörper 1 lösbar zu befestigen ist. Dieses Element kann z. B. eine Spitze sein. Zweckmäßigerweise ist der Zylinderansatz 22 bzw. das Halterungselement 30 mit einem Innengewinde 31 versehen, so daß die bspw. zu befestigende Spitze in den Zylinderansatz 22 einzuschrauben ist.

## Patentansprüche

1. Skistock (23) mit einer Skistockstange und einem Schneeauflagekörper (1), wobei der Schneeauflagekörper (1) an einem unteren Endbereich der Skistockstange angebracht und zumindest teilweise als nach unten geöffneter Schalenkörper (2) ausgebildet ist und der Schalenkörper (2) eine Auslenkmanschette (21) aufweist, die ein gleichsam gelenkartiges Bewegen der Skistockstange relativ zu dem unterhalb der Auslenkmanschette (21) befindlichen Teil des Schalenkörpers (2) ermöglicht und wobei ein im wesentlichen an die Form des Schalenkörpers (2) angepaßter Strukturkörper (15) vorgesehen ist, dadurch gekennzeichnet, daß der Strukturkörper (15) im Randbereich (5) des Schalenkörpers (2) eine freiliegende Aufsetzkante (16) aufweist und daß die durch den Randbereich (5) bestimmte Fläche das Stockende bestimmt.

2. Skistock nach Anspruch 1, dadurch gekennzeichnet, daß die Auslenkmanschette (21) als in den Schalenkörper (2) integrierter Bereich reduzierter Wandstärke realisiert ist.

3. Skistock nach Anspruch 1 oder 2, dadurch gekennzeichnet, daß der Schalenkörper (2) einen in einer Querschnittsdarstellung im wesentlichen gerade verlaufenden Flankenbereich (4) aufweist, der mit einer Mittelachse (3) einen spitzen Flankenwinkel (ß) einschließt.

4. Skistock nach Anspruch 3, dadurch gekennzeichnet, daß der Flankenbereich (4) in einen Randbereich (5) ausläuft und daß der Randbereich (5) mit der Mittelachse (3) einen von dem Flankenwinkel (ß) abweichenden Randwinkel (a) einschließt.

5. Skistock nach Anspruch 4, dadurch gekennzeichnet, daß der Randbereich (5) im Querschnitt im wesentlichen sich nach unten verjüngend keilförmig ausgebildet ist.

6. Skistock nach einem der Ansprüche 1 bis 5, dadurch gekennzeichnet, daß der Schneeauflagekörper (1) im Bereich der Mittelachse (3) mit einer kegelartig nach unten verstehenden Zentrumsausformung (6) ausgebildet ist.

7. Skistock nach einem der Ansprüche 1 bis 6, dadurch gekennzeichnet, daß der Schneeauflagekörper (1) einen sich nach oben erstreckenden Halterungsschaft (10) der Halterung der Skistocks mit einer im wesentlichen zylindrischen Halterungsöffnung (11) aufweist.

8. Skistock nach Anspruch 7, dadurch gekennzeichnet, daß in den Halterungsschaft (10) ein Spiralfederelement (13) integriert ist, derart, daß eine Symmetrieachse des Spiralfederelementes (13) mit der Mittelachse (3) zusammenfällt.

9. Skistock nach einem der Ansprüche 1 bis 8, dadurch gekennzeichnet, daß der Schneeauflagekörper (1) ein Kunststoffkörper ist.

10. Skistock nach einem der Ansprüche 1 bis 9, dadurch gekennzeichnet, daß der Schneeauflagekörper (1) rotationssymmetrisch zu der Mittelachse (11) ausgebildet ist.

11. Skistock nach einem der Ansprüche 1 bis 10, dadurch gekennzeichnet, daß der Schneeauflagekörper (1) im Profil annähernd halbellipsenförmig ausgebildet ist.

12. Skistock nach einem der Ansprüche 1 bis 11, dadurch gekennzeichnet, daß der Schneeauflagekörper (1) im Bereich der Mittelachse (3) einen nach oben sich erstreckenden Zylindersatz (22) aufweist.

13. Skistock nach einem der Ansprüche 6 bis 12, dadurch gekennzeichnet, daß in die Zentrumsausformung (6) und/oder in dem Zylinderansatz (22) ein nach unten gerichtetes Element, bspw. eine Skistockspitze, zu befestigen ist.

## Claims

1. Ski stick (23) having a pole proper and a snow contact member (1), wherein the snow contact member (1) is fitted on a lower end portion of the pole proper and is at least partially constructed as a downwardly opening dish member (2), and the dish member (2) has a deflection collar (21) allowing quasi-articulated movement of the pole relative to the part of the dish member that lies below the deflection collar (21), and wherein a structural member (15) is provided which is substantially adapted to the shape of the dish member (2), characterised in that in the peripheral zone (5) of the dish member (2) the structural member (15) has an exposed placement or planting edge (16), and that the surface defined by the peripheral zone (5) defines the end of the stick.

2. Ski stick according to Claim 1, characterised in that the deflection collar (21) is realised as an area of reduced thickness integrated into the dish member (2).

3. Ski stick according to Claim 1 or 2, characterised in that the dish member (2) has a flank zone (4) which seen in cross-section is substantially straight, and which together with a central axis (3) encloses an acute flank angle (β).

4. Ski stick according to Claim 3, characterised in that the flank zone (4) terminates in a peripheral zone (5) and that the peripheral zone (5) encloses with the central axis (3) a peripheral angle (β) which deviates from the flank angle (β).

5. Ski stick according to Claim 4, characterised in that in cross-section the peripheral zone (5) is constructed as substantially tapering downwardly in a wedge shape.

6. Ski stick according to one of Claims 1 to 5, characterised in that the snow contact member (1) is constructed in the vicinity of the central axis (3) with a conically downward protruding central appendage (6).

7. Ski stick according to one of Claims 1 to 6, characterised in that the snow contact member (1) has an upwardly extending holding shaft (10) for holding the ski stick, with a substantially cylindrical holding opening (11).

8. Ski stick according to Claim 7, characterised in that into the holding shaft (10) is integrated a coil spring element (13), in such a way that a symmetry axis of the coil spring element (13) coincides with the central axis (3).

9. Ski stick according to one of Claims 1 to 8, characterised in that the snow contact member (1) is a plastic part.

10. Ski stick according to one of Claims 1 to 9, characterised in that the snow contact member (1) is axially symmetrical with the central axis (11

11. Ski stick according to one of Claims 1 to 10, characterised in that the snow contact member (1) is constructed to be approximately semi- elliptical in profile.

12. Ski stick according to one of Claims 1 to 11, characterised in that in the vicinity of the central axis (3) the snow contact member (1) has an upwardly extending cylindrical appendix (22).

13. Ski stick according to one of claims 6 to 12, characterised in that a downwardly directed element, for example the tip of a ski stick, is to be fixed into the central appendage (6) and/or in the cylindrical appendix (22).

## Revendications

1. Bâton de ski (23) à tige et corps d'appui sur la neige (1), le corps d'appui sur la neige (1) étant monté sur une zone d'extrémité inférieure de la tige et étant formé au moins partiellement, comme un corps de cuvette (2) ouvert vers le bas et le corps de cuvette (2) possède une garniture de déplacement à jeu (21) qui permet un mouvement, en quelque sorte, d'articulation de la tige du bâton par rapport à la partie du corps de cuvette (2) située au-dessous de la garniture de déplacement (21) et un corps de structure (15) étant prévu, qui s'adapte sensiblement à la forme du corps de cuvette (2) caractérisé par le fait que le corps de structure (15) possède, dans la zone de bord (5) du corps de cuvette (2), une arête de pose (16) dégagée et la surface délimitée par la zone de bord (5) définit l'extrémité du bâton.

2. Bâton de ski selon la revendication 1, caractérisé par le fait que la garniture de déplacement (21) est réalisée sous forme de zone d'épaisseur de paroi réduite intégrée dans le corps de cuvette (2).

3. Bâton de ski selon la revendication 1 ou 2, caractérisé par le fait que le corps de cuvette (2) présente une zone de flanc (4) qui, vue en coupe, s'étend sensiblement en ligne droite, et qui fait un angle de flanc aigu (β) avec un axe central (3).

4. Bâton de ski selon la revendication 3, caractérisé par le fait que la zone de flanc (4) se termine par une zone de bord (5) et cette zone de bord (5) fait avec l'axe central (3) un angle de bord (β) différent de l'angle de flanc (β).

5. Bâton de ski selon la revendication 4, caractérisé par le fait que la zone de bord (5) présente, en coupe, une forme sensiblement en coin allant en s'amenuisant vers le bas.

6. Bâton de ski selon l'une des revendications 1 à 5, caractérisé par le fait que le corps d'appui sur la neige (1) présente dans la zone de l'axe central (3) une saillie centrale (6) dirigée vers le bas, en forme de cône.

7. Bâton de ski selon l'une des revendications 1 à 6, caractérisé par le fait que le corps d'appui sur la neige (1) possède un fût de retenue (10) s'étendant vers le haut qui retient le bâton, avec un orifice de retenue (11) sensiblement cylindrique.

8. Bâton de ski selon la revendication 7, caractérisé par le fait que dans le fût de retenue (10) est intégré un élément à ressort spiral (13) tel que l'axe de symétrie de l'élément à ressort (13) coïncide avec l'axe central (3).

9. Bâton de ski selon l'une des revendications 1 à 8, caractérisé par le fait que le corps d'appui sur la neige (1) est un corps en matière plastique.

10. Bâton de ski selon l'une des revendications 1 à 9, caractérisé par le fait que le corps d'appui sur la neige (1) est un corps de révolution d'axe confondu avec l'axe central (11).

11. Bâton de ski selon l'une des revendications 1 à 10, caractérisé par le fait que le corps d'appui sur la neige (1) a un profil sensiblement demi- elliptique.

12. Bâton de ski selon l'une des revendications 1 à 11, caractérisé par le fait que le corps d'appui sur la neige (1) présente, dans la zone de l'axe central (3) une pièce rapportée cylindrique (22) s'étendant vers le haut.

13. Bâton de ski selon l'une des revendications 6 à 12, caractérisé par le fait que dans la saillie centrale (6) et/ou dans la pièce rapportée cylindrique (22) peut être fixé un élément dirigé vers le bas, par exemple une pointe de bâton de ski.
